# EUROPÄISCHE PATENTSCHRIFT

(11) **EP 2 597 929 B1**
(45) Veröffentlichungstag und Bekanntmachung des Hinweises auf die Patenterteilung: **26.10.2016**
(21) Anmeldenummer: 12193304.8
(22) Anmeldetag: 20.11.2012
(51) Int. Cl.: H05B 6/06

(54) **Gargerätvorrichtung**
Cooking equipment device
Dispositif d'appareil de cuisson

(30) Priorität: 28.11.2011 ES 201131923
(43) Veröffentlichungstag der Anmeldung: 29.05.2013
(73) Patentinhaber: BSH Hausgeräte GmbH, 81739 München (DE)
(72) Erfinder: Peinado Adiego, Ramon, 50008 Zaragoza (ES)

(56) Entgegenhaltungen:
- EP-A1- 0 354 151
- EP-A1- 2 360 989
- DE-A1- 10 062 372
- DE-A1- 10 315 217
- DE-A1-102009 001 934

## Beschreibung

Die Erfindung geht aus von einer Gargerätvorrichtung mit zumindest einem Heizelement, das zu einer Erwärmung von Gargefäßen vorgesehen ist, nach dem Oberbegriff des Anspruchs 1.

Es sind bereits Gargerätvorrichtungen mit Heizelementen zu einer Erwärmung von Gargefäßen bekannt.

Dokument DE 100 62 372 A1 offenbart ein Kochfeld mit einer Auswerteeinheit, die dazu vorgesehen ist, eine effiziente Heizposition für das Gargefäß zu bestimmen.

Die Aufgabe der Erfindung besteht insbesondere darin, eine Gargerätvorrichtung mit einer hohen Benutzerfreundlichkeit und hohem Energieeinsparpotenzial bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einem Induktions-Matrixkochfeld mit zumindest einem Heizelement, das zu einer Erwärmung von Gargefäßen vorgesehen ist.

Es wird zumindest eine Auswerteeinheit, die dazu vorgesehen ist, zumindest eine Kenngröße bezüglich einer Heizeffizienz zumindest eines Gargefäßes zu bestimmen, vorgeschlagen. Unter einer "Auswerteeinheit" soll insbesondere eine elektronische Einheit verstanden werden, die dazu vorgesehen ist, einen Wert der Kenngröße zu berechnen und/oder aus einem Vergleich mit abgespeicherten Daten zu bestimmen. Vorzugsweise umfasst die Auswerteeinheit eine Prozessoreinheit und insbesondere zusätzlich zur Prozessoreinheit eine Speichereinheit mit einem darin gespeicherten Betriebsprogramm, das dazu vorgesehen ist, von der Prozessoreinheit ausgeführt zu werden. Insbesondere ist die Auswerteeinheit mit zumindest einer Messeinheit, insbesondere einer Strommesseinheit, verbunden. Vorzugsweise ist die Prozessoreinheit dazu vorgesehen, zumindest eine weitere Einheit anzusteuern. Unter einer "Kenngröße bezüglich einer Heizeffizienz zumindest eines Gargefäßes" soll insbesondere eine totale Heizeffizienz, die einem Quotienten einer Heizleistung eines Gargefäßes während eines Messzeitraums und einer elektrischen Leistung, die das Gargefäß heizende Heizelemente während des Messzeitraums empfängt, entspricht, und/ oder eine positionelle Heizeffizienz, die einen rein von einer Position, insbesondere von einem Überdeckungsgrad der Heizelemente durch das Gargefäß, abhängigen Anteil der totalen Heizeffizienz darstellt, verstanden werden. Es können insbesondere eine hohe Heizeffizienz und eine hohe Energieeinsparung erreicht werden.

Ferner wird vorgeschlagen, dass die Auswerteeinheit dazu vorgesehen ist, basierend auf der Kenngröße zumindest eine effiziente Heizposition für das Gargefäß zu bestimmen. Unter einer "effizienten Heizposition" soll insbesondere eine Position des Gargefäßes auf einer Aufstellfläche, unterhalb derer das zumindest eine Heizelement angeordnet ist, verstanden werden, bei der die Erwärmung mit einer gleich hohen oder höheren Heizeffizienz erfolgt verglichen mit sämtlichen anderen möglichen Aufstellpositionen. Eine Bestimmung der effizienten Heizposition kann beispielsweise durch einen Vergleich mit in dem Speicher hinterlegten Vergleichsdaten erfolgen oder in einem iterativen und/oder einem analytischen Rechenprozess erfolgen. Unter einem "iterativen Rechenprozess" soll insbesondere ein Rechenprozess verstanden werden, bei dem in zumindest einem ersten Rechenschritt berechnet wird, ob Heizpositionen in einem vorgegebenen Bereich um eine gegenwärtige Heizposition, die einer Aufstellposition eines Gargefäßes entspricht, eine Heizung des Gargefäßes mit einer höheren Heizeffizienz erlauben, wobei der iterative Rechenprozess abgebrochen und die gegenwärtige Heizposition als effiziente Heizposition bewertet wird, wenn dies nicht der Fall ist, und anderenfalls zumindest ein weiterer Rechenschritt analog zu dem ersten Rechenschritt durchgeführt wird, in dem die Heizposition, die die Heizung des Gargefäßes mit höherer Heizeffizienz erlaubt, als gegenwärtige Heizposition betrachtet wird. Unter einem "analytischen Rechenprozess" soll insbesondere ein Rechenprozess verstanden werden, bei dem eine Berechnung der effizienten Heizposition durch eine Berechnung von Heizeffizienzen von möglichen Aufstellpositionen des Gargefäßes und Vergleich der jeweiligen Heizeffizienzen erfolgt. Es kann insbesondere ein hohes Energiesparpotenzial erreicht werden.

Ferner wird vorgeschlagen, dass die Auswerteeinheit dazu vorgesehen ist, über eine Ausgabeeinheit zumindest eine Information bezüglich der Kenngröße für das Gargefäß auszugeben. Unter einer "Ausgabeeinheit" soll insbesondere eine Einheit verstanden werden, die dazu vorgesehen ist, einem Benutzer zumindest eine Information zu übermitteln, insbesondere auf einem optischen Weg, beispielsweise durch ein Display. Grundsätzlich kann die Ausgabeeinheit die Information auch auf einem akustischen Weg, beispielsweise durch eine Ansage oder eine Tonaussendung, übermitteln. Unter einer "Information bezüglich der Kenngröße" soll insbesondere ein Wert der Kenngröße oder eine Übereinstimmung und/oder ein Übereinstimmungsgrad des Werts der Kenngröße mit einem Schwellwert verstanden werden. Es kann insbesondere der Benutzer auf Energie- und/oder Zeitsparmöglichkeiten hingewiesen und ein hoher Bedienkomfort erreicht werden.

Ferner wird vorgeschlagen, dass die Auswerteeinheit dazu vorgesehen ist, einen Übereinstimmungswert der Kenngröße mit einem Effizienzschwellwert auszugeben. Unter einem "Übereinstimmungswert" soll insbesondere eine binäre Variable verstanden werden, die anzeigt, ob eine Heizeffizienz des Gargefäßes niedriger als der Effizienzschwellwert ist. Unter einem "Effizienzschwellwert" soll insbesondere ein vorgegebener Wert einer Kenngröße bezüglich einer Heizeffizienz verstanden werden, beispielsweise ein vorgegebener Wert bezüglich einer totalen oder einer positionellen Heizeffizienz. Es kann insbesondere der Benutzer auf Energie- und/oder Zeitsparmöglichkeiten hingewiesen und ein hoher Bedienkomfort erreicht werden.

Ferner wird vorgeschlagen, dass die die Auswerteeinheit dazu vorgesehen ist, eine Positionsinformation über die effiziente Heizposition auszugeben. Unter einer "Positionsinformation" soll insbesondere eine Darstellung einer Position der effizienten Heizposition auf der Aufstellfläche, eine Richtungsinformation über die Position der effizienten Heizposition ausgehend von einer aktuellen Aufstellposition des Gargefäßes, beispielsweise durch eine Entfernungsangabe in Worten und/oder Zahlen mit einer Richtungsangabe, und/oder eine Angabe eines Überdeckungsgrads der aktuellen Aufstellposition des Gargefäßes mit der effizienten Heizposition verstanden werden. Insbesondere ist die Ausgabeeinheit dazu vorgesehen, zusätzlich zu der Positionsinformation über die effiziente Heizposition die aktuelle Aufstellposition des Gargefäßes anzuzeigen. Es können insbesondere eine hohe Benutzerfreundlichkeit und eine hohe Energieeinsparung erreicht werden.

Ferner wird vorgeschlagen, dass die Ausgabeeinheit zumindest ein Richtungssymbol aufweist, das dazu vorgesehen ist, eine Verschieberichtung hin zu der effizienten Heizposition anzuzeigen. Unter einem "Richtungssymbol" soll insbesondere ein Symbol verstanden werden, welches eine Richtung anzeigt, beispielsweise ein Pfeilsymbol. Insbesondere kann das Richtungssymbol an einer festen Stelle oder an einer variablen Stelle der Ausgabeeinheit angezeigt werden. Unter einer "Verschieberichtung hin zu der effizienten Heizposition" soll insbesondere eine Richtung verstanden werden, die zumindest im Wesentlichen parallel zu einer Verbindungslinie zwischen einer aktuellen Position des Gargefäßes und der effizienten Heizposition verläuft. Unter "zumindest im Wesentlichen parallel" soll insbesondere verstanden werden, dass ein Vektor entlang der Verschieberichtung mit der Verbindungslinie einen Winkel einschließt, der um maximal 45 Grad, vorteilhaft um maximal 15 Grad und vorzugsweise um maximal 5 Grad von 0 Grad abweicht. Es kann somit dem Benutzer schnell verständlich eine Möglichkeit aufgezeigt werden, eine effiziente Erwärmung des Gargefäßes zu erreichen. Insbesondere kann somit ein hoher Bedienkomfort erreicht werden.

Ferner wird vorgeschlagen, dass die Auswerteeinheit dazu vorgesehen ist, eine Heizeffizienz einer Aufstellposition des Gargefäßes auszugeben. Insbesondere kann die Heizeffizienz als ein kontinuierlicher Zahlenwert und/oder als ein Wert auf einer Skala angezeigt werden. Es kann insbesondere eine hohe Benutzerfreundlichkeit erreicht werden.

Ferner wird zumindest ein Beleuchtungselement, das dazu vorgesehen ist, eine Position des zumindest einen Heizelements anzuzeigen, vorgeschlagen. Insbesondere ist das Beleuchtungselement zusätzlich oder alternativ zu der Anzeigeeinheit vorgesehen. Insbesondere ist das Beleuchtungselement an zumindest einem Leistungselement des Heizelements angeordnet. Insbesondere ist, wenn ein Beleuchtungselement dazu vorgesehen ist, eine Position von mehreren Heizelementen anzuzeigen, das eine Beleuchtungselement in mehrere Beleuchtungssegmente unterteilt, welche jeweils einem einzelnen Heizelement zugeordnet sind und die separat angesteuert werden können. Es können insbesondere eine Zentrierhilfe bei einer Gargefäßaufstellung und ein hoher Bedienkomfort erreicht werden.

Ferner wird vorgeschlagen, dass die Auswerteeinheit dazu vorgesehen ist, die effiziente Heizposition über das zumindest eine Beleuchtungselement anzuzeigen. Insbesondere ist das Beleuchtungselement dazu vorgesehen, von einer Steuerungseinheit, in die die Auswerteeinheit integriert ist, angesteuert zu werden. Es kann insbesondere ein hoher Bedienkomfort erreicht werden.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung eines Induktionskochfelds mit einer Auswerteeinheit und einer Ausgabeeinheit,
- Fig. 2: eine schematische Darstellung einer Anzeige einer Ausgabeeinheit und
- Fig. 3: eine schematische Darstellung einer Anzeige einer effizienten Heizposition durch Beleuchtungselemente.

Fig. 1 zeigt eine als Induktionskochfeldvorrichtung für ein Induktions-Matrixkochfeld ausgebildete Gargerätvorrichtung 10 mit einer Aufstellfläche 12 zu einem Aufstellen von Gargefäßen, insbesondere Induktionstöpfen und Induktionspfannen, und mit einer Vielzahl von Heizelementen 14, die unterhalb der Aufstellfläche 12 angeordnet und zu einer Erwärmung von Gargefäßen vorgesehen sind. Die Heizelemente 14 sind von Induktionsspulen gebildet. Auf der Aufstellfläche 12 ist ein Gargefäß an einer Aufstellposition 16 aufgestellt, die vier Heizelemente 14 jeweils teilweise überdeckt. Die Gargerätvorrichtung 10 umfasst eine Auswerteeinheit 20, die dazu vorgesehen ist, zumindest eine Kenngröße bezüglich einer Heizeffizienz zumindest eines Gargefäßes zu bestimmen und über eine als Display ausgebildete Ausgabeeinheit 22 zumindest eine Information bezüglich der Kenngröße für das Gargefäß auszugeben. Die Ausgabeeinheit 22 ist über eine Datenverbindung 24 mit der Auswerteeinheit 20 verbunden. Die Auswerteeinheit 20 ist mit einer nicht dargestellten Messeinheit, welche einen durch die Heizelemente 14 fließenden Heizstrom und eine Heizleistung der Heizelemente 14 misst, und mit einem nicht dargestellten Topferkennungssystem, das die Aufstellposition 16 des Gargefäßes ermittelt, verbunden. Die Auswerteeinheit 20 umfasst eine Prozessoreinheit und eine Speichereinheit mit einem darin gespeicherten Betriebsprogramm, das von der Prozessoreinheit ausgeführt wird. Unterhalb der Aufstellfläche 12 sind Beleuchtungselemente 26 angeordnet, die jeweils entlang einem Umfang der als Induktionsspulen ausgebildeten Heizelemente 14 verlaufen und die von der Prozessoreinheit angesteuert werden können. Durch eine Ansteuerung der Beleuchtungselemente 26 durch die Prozessoreinheit senden die Beleuchtungselemente 26 rotes Licht aus. Die Aufstellfläche 12 ist aus einer dunklen Glaskeramik hergestellt, welche für rotes Licht durchlässig ist, so dass ein Benutzer ein Aufleuchten der Beleuchtungselemente 26 durch die Aufstellfläche 12 hindurch erkennen kann.

Die Auswerteeinheit 20 bestimmt in einem analytischen Rechenprozess eine effiziente Heizposition 18. Die Auswerteeinheit 20 gibt über die Ausgabeeinheit 22 eine Positionsinformation über die effiziente Heizposition 18 aus (Fig. 2). Eine Ausgabe der Positionsinformation durch die Ausgabeeinheit 22 erfolgt durch Ausgabe eines Aufstellpositionssymbols 28 und eines Positionssymbols für die effiziente Heizposition 30 im Display. Das Display der Ausgabeeinheit 22 weist zu der Ausgabe der Positionsinformation eine massstabsgetreue Repräsentation der Aufstellfläche 12 auf. Die Ausgabeeinheit 22 weist ferner ein Richtungssymbol 32 in einer Pfeilform auf, welches auf dem Display an einer beliebigen Position eingeblendet werden kann und das eine Verschieberichtung hin zu der effizienten Heizposition 18, ausgehend von einer aktuellen Aufstellposition 16, anzeigt. Die Ausgabeeinheit 22 weist ein Effizienzsignalfeld 34 auf, über das die Auswerteeinheit 20 einen Übereinstimmungswert einer positionalen Heizeffizienz mit einem Effizienzschwellwert ausgibt. Der Effizienzschwellwert ist von dem Wert der positionalen Heizeffizienz der effizienten Heizposition 18 gebildet. Das Effizienzsignalfeld 34 ist rot hinterlegt, wenn eine Heizeffizienz der Aufstellposition 16 niedriger ist als der Effizienzschwellwert, und grün hinterlegt, wenn die Heizeffizienz der Aufstellposition 16 gleich groß ist wie der Effizienzschwellwert. Ferner gibt die Auswerteeinheit 20 über ein Heizeffizienzausgabefeld 36 der Ausgabeeinheit 22 eine Heizeffizienz der Aufstellposition 16 des Gargefäßes aus. Die Heizeffizienz der Aufstellposition 16 wird in dem Heizeffizienzausgabefeld 36 als eine Prozentzahl bezogen auf eine Heizeffizienz der effizienten Heizposition 18 dargestellt.

Zusätzlich kann die Auswerteeinheit 20 dazu vorgesehen sein, die effiziente Heizposition 18 über die Beleuchtungselemente 26 anzuzeigen (Fig. 3). Hierzu steuert die Prozessoreinheit der Auswerteeinheit 20 Beleuchtungselemente 26 an, die an den Heizelementen 14 angeordnet sind, welche von der effizienten Heizposition 18 zumindest teilweise überdeckt sind, wodurch dem Benutzer die effiziente Heizposition 18 angezeigt wird.

### Bezugszeichen

- 10: Gargerätvorrichtung
- 12: Aufstellfläche
- 14: Heizelement
- 16: Aufstellposition
- 18: Effiziente Heizposition
- 20: Auswerteeinheit
- 22: Ausgabeeinheit
- 24: Datenverbindung
- 26: Beleuchtungselement
- 28: Aufstellpositionssymbol
- 30: Positionssymbol für effiziente Heizposition
- 32: Richtungssymbol
- 34: Effizienzsignalfeld
- 36: Heizeffizienzausgabefeld

## Patentansprüche

1. Induktions-Matrixkochfeld mit einer Induktionskochfeldvorrichtung (10), welche zumindest ein Heizelement (14), das zu einer Erwärmung von Gargefäßen vorgesehen ist, und zumindest eine Auswerteeinheit (20) aufweist, die dazu vorgesehen ist, zumindest eine Kenngröße bezüglich einer Heizeffizienz zumindest eines Gargefäßes zu bestimmen, **dadurch gekennzeichnet, dass** die Auswerteeinheit (20) dazu vorgesehen ist, basierend auf der Kenngröße zumindest eine effiziente Heizposition (18) für das Gargefäß zu bestimmen.

2. Induktions-Matrixkochfeld nach Anspruch 1, **dadurch gekennzeichnet, dass** die Auswerteeinheit (20) dazu vorgesehen ist, über eine Ausgabeeinheit (22) zumindest eine Information bezüglich der Kenngröße für das Gargefäß auszugeben.

3. Induktions-Matrixkochfeld nach Anspruch 2, **dadurch gekennzeichnet, dass** die Auswerteeinheit (20) dazu vorgesehen ist, einen Übereinstimmungswert der Kenngröße mit einem Effizienzschwellwert auszugeben.

4. Induktions-Matrixkochfeld zumindest nach den Ansprüchen 1 und 2, **dadurch gekennzeichnet, dass** die Auswerteeinheit (20) dazu vorgesehen ist, eine Positionsinformation über die effiziente Heizposition (18) auszugeben.

5. Induktions-Matrixkochfeld nach Anspruch 4, **dadurch gekennzeichnet, dass** die Ausgabeeinheit (22) zumindest ein Richtungssymbol (32) aufweist, das dazu vorgesehen ist, eine Verschieberichtung hin zu der effizienten Heizposition (18) anzuzeigen.

6. Induktions-Matrixkochfeld zumindest nach Anspruch 2, **dadurch gekennzeichnet, dass** die Auswerteeinheit (20) dazu vorgesehen ist, eine Heizeffizienz einer Aufstellposition (16) des Gargefäßes auszugeben.

7. Induktions-Matrixkochfeld zumindest nach Anspruch 1, **dadurch gekennzeichnet, dass** die Induktionskochfeldvorrichtung (10) zumindest ein Beleuchtungselement (26) aufweist, das dazu vorgesehen ist, eine Position des zumindest einen Heizelements (14) anzuzeigen.

8. Induktions-Matrixkochfeld zumindest nach den Ansprüchen 1 und 7, **dadurch gekennzeichnet, dass** die Auswerteeinheit (20) dazu vorgesehen ist, die effiziente Heizposition (18) über das zumindest eine Beleuchtungselement (26) anzuzeigen.

## Claims

1. Induction matrix hob with an induction hob apparatus (10), which has at least one heating element (14), which is provided to heat cooking vessels, and at least one evaluation unit (20), which is provided to determine at least one parameter relating to a heating efficiency of at least one cooking vessel, **characterised in that** the evaluation unit (20) is provided to determine at least one efficient heating position (18) for the cooking vessel on the basis of the parameter.

2. Induction matrix hob according to claim 1, **characterised in that** the evaluation unit (20) is provided to output at least one item of information relating to the parameter for the cooking vessel via an output unit (22).

3. Induction matrix hob according to claim 2, **characterised in that** the evaluation unit (20) is provided to output a conformity value of the parameter with an efficiency threshold value.

4. Induction matrix hob at least according to claims 1 and 2, **characterised in that** the evaluation unit (20) is provided to output an item of position information relating to the efficient heating position (18).

5. Induction matrix hob according to claim 4, **characterised in that** the output unit (22) has at least one direction symbol (32), which is provided to indicate a displacement direction towards the efficient heating position (18).

6. Induction matrix hob at least according to claim 2, **characterised in that** the evaluation unit (20) is provided to output a heating efficiency of a placement position (16) of the cooking vessel.

7. Induction matrix hob at least according to claim 1, **characterised in that** the induction hob apparatus (10) has at least one illumination element (26), which is provided to indicate a position of the at least one heating element (14).

8. Induction matrix hob at least according to claims 1 and 7, **characterised in that** the evaluation unit (20) is provided to indicate the efficient heating position (18) via the at least one illumination element (26).

## Revendications

1. Champ de cuisson matriciel à induction avec un dispositif de champ de cuisson à induction (10), lequel présente au moins un élément de chauffe (14), prévu afin de chauffer des récipients de cuisson, et au moins une unité d'évaluation (20) prévue afin de déterminer au moins une grandeur caractéristique d'une efficience de chauffe d'au moins un récipient de cuisson, **caractérisé en ce que** l'unité d'évaluation (20) est prévue afin de déterminer au moins une position de chauffe efficiente (18) pour le récipient de cuisson sur la base de la grandeur caractéristique.

2. Champ de cuisson matriciel à induction selon la revendication 1, **caractérisé en ce que** l'unité d'évaluation (20) est prévue afin d'émettre via une unité d'émission (22) au moins une information quant à la grandeur caractéristique pour le récipient de cuisson.

3. Champ de cuisson matriciel à induction selon la revendication 2, **caractérisé en ce que** l'unité d'évaluation (20) est prévue afin d'émettre une valeur de concordance de la grandeur caractéristique avec un seuil d'efficience.

4. Champ de cuisson matriciel à induction au moins selon les revendications 1 et 2, **caractérisé en ce que** l'unité d'évaluation (20) est prévue afin d'émettre une information de position concernant la position de chauffe efficiente (18).

5. Champ de cuisson matriciel à induction selon la revendication 4, **caractérisé en ce que** l'unité d'émission (22) présente au moins un symbole directionnel (32) prévu afin d'afficher une direction de déplacement vers la position de chauffe efficiente (18).

6. Champ de cuisson matriciel à induction selon la revendication 2, **caractérisé en ce que** l'unité d'évaluation (20) est prévue afin d'émettre une efficience de chauffe d'une position (16) du récipient de cuisson.

7. Champ de cuisson matriciel à induction au moins selon la revendication 1, **caractérisé en ce que** le dispositif de champ de cuisson à induction (10) présente au moins un élément d'éclairage (26) prévu afin d'afficher une position de l'au moins un élément de chauffe (14).

8. Champ de cuisson matriciel à induction au moins selon les revendications 1 et 7, **caractérisé en ce que** l'unité d'évaluation (20) est prévue afin d'afficher la position de chauffe efficiente (18) via l'au moins un élément d'éclairage (26).
